# FASCICULE DE BREVET EUROPEEN

(11) **EP 0 484 197 B1**
(45) Date de publication et mention de la délivrance du brevet: **16.02.1994**
(21) Numéro de dépôt: 91402790.9
(22) Date de dépôt: 18.10.1991
(51) Int. Cl.: B22D 19/02, B22D 19/00, F02F 1/04

(54) **Culasse de moteur à combustion interne munie d'un insert métallique disposé à la coulée**
Zylinderkopf eines Verbrennungsmotors mit eingegossenem Metalleinsatz
Cylinder head of an internal combustion engine with cast metallic insert

(30) Priorité: 30.10.1990 FR 9013435
(43) Date de publication de la demande: 06.05.1992
(73) Titulaire: AUTOMOBILES PEUGEOT, 75116 Paris (FR); AUTOMOBILES CITROEN, 92200 Neuilly-sur-Seine (FR)
(72) Inventeur: Chapelle, Christian, F-95130 Franconville (FR)
(74) Mandataire: Fabien, Henri

(56) Documents cités:
- EP-A- 0 126 922
- DE-A- 1 508 934
- DE-A- 2 533 058
- FR-A- 1 051 598
- US-A- 3 359 615

## Description

L'invention a pour objet une culasse de moteur à combustion interne munie d'un insert métallique disposé à la coulée, dans les zones soumises à de forts gradients de température, notamment entre deux sièges de soupapes.

Pour éviter la formation de criques d'origine thermique on utilise actuellement de façon courante dans les culasses de moteurs diesel des inserts en tôle emboutie noyés dans le sable avant la coulée qui, après usinage des portées des sièges de soupape, constituent deux arcs distincts joignant ces portées dans les zones les plus vulnérables.

Ces inserts sont généralement de révolution avec une partie cylindrique dont une extrémité disposée dans la culasse à l'opposé de la surface chaude présente une collerette rabattue destinée à éviter la concentration des contraintes. Ce type d'insert présente l'inconvénient d'être parfois entrainé en rotation par l'outil usinant les portées des siège de soupape, d'où un rebut important de culasses augmentant considérablement les coût de fabrication.

Le document DE-A-1508934 montre un insert tubulaire de section elliptique constante disposé à la coulée dans la paroi d'un tube. Cet insert sert à modifier la dilation thermique dans une partie du tube.

L'invention a pour but de supprimer cet inconvénient tout en assurant une bonne répartition des contraintes engendrées en fonctionnement.

A cet effet une culasse selon l'invention est munie d'un insert du type comportant une collerette circulaire rabattue et se caractérise en ce que le corps de l'insert, disposé dans la zone chaude de la culasse, est un cylindre de section elliptique se raccordant à la collerette circulaire de manière progressive.

De préférence la zone fonctionnelle du corps elliptique de l'insert est située au voisinage du petit axe de l'ellipse, l'insert étant disposé à la coulée de telle sorte que le grand axe de l'ellipse soit aligné avec la droite joignant les centres des portées des sièges de soupapes entre lesquels l'insert doit établir une double jonction.

Selon une autre caractéristique de l'invention le rayon de raccordement du corps elliptique et de la collerette circulaire est constant sur tout le pourtour de cette dernière.

Selon une autre caractéristique l'angle de pliage du bord tombé constituant la collerette est supérieur à 90°. Enfin les angles du bord de la collerette seront abattus.

D'autres caractéristiques apparaitront à la lecture de la description suivante d'un exemple de réalisation non limitatif illustré par le dessin annexé dans lequel :
la figure 1 représente une vue de l'insert coté collerette en projection parallèlement à son axe de symétrie ;
la figure 2 montre une vue en coupe de l'insert selon le plan II - II passant par le petit axe de l'ellipse;
la figure 3 est un détail agrandi de la section de la collerette dans la zone fonctionnelle;
la figure 4 est une vue en coupe de l'insert selon le plan IV-IV passant par le grand axe de l'ellipse;
la figure 5 montre de façon schématique la disposition de l'insert avant la coulée;
la figure 6 montre la zone de la culasse où est disposée l'insert après l'usinage des portées des sièges de soupape ;
la figure 7 est une coupe selon le plan VII-VII de la figure 6 montant l'insert noyé dans la culasse.

Tel qu'on peut le voir aux figures 1 à 4, l'insert 1 réalisé en tôle emboutie présente un axe de symétrie défini par deux plans de symétrie II-II et dans le plan IV-IV.
Le corps 2 de l'insert est un cylindre de section elliptique. Le petit axe de l'ellipse de base est situé dans le plan II-II et le grand axe dans le plan IV-IV.

Le corps 2 est raccordé à une collerette circulaire 3 réalisée par un collet battu ou bord tombé. Le rayon R de raccord du bord tombé et du corps elliptique est constant sur tout le pourtour.

La zone fonctionnelle est répartie symétriquement de part et d'autre du petit axe de l'ellipse.
Dans la zone Z l'angle pliage α du bord tombé est supérieur à 90° et les angles vifs sont abattus. Ces précautions sont importantes pour éviter une concentration des contraintes. Avant la coulée de la culasse (figure 5) l'insert 1 est en partie noyé dans les noyaux sable 4,5 destinés à ménager les conduits d'admission et d'échappement, le grand axe de l'ellipse du corps 2 étant positionné sur l'axe joignant les centres de ces conduits.

Lors de l'usinage des portées des sièges de soupape 6,7 (fig.6) les parties de l'insert hors la zone fonctionnelle Z sont enlevées par l'outil et, grâce à la forme elliptique de l'insert associée au bord tombé circulaire, on évite l'entrainement en rotation de celui-ci.

En fonctionnement, le grand rayon du bord tombé formant la collerette 3 associé à un angle d'embouti supérieur à 90° permet d'éviter les effets de pointe qui peuvent engendrer des contraintes préjudiciables à la tenue de la culasse.

Le bord tombé 3 est noyé dans le métal de la culasse 8 à l'opposé de la face 9 soumise aux gaz chauds de la chambre de combustion.

## Revendications

1. Culasse de moteur à combustion interne munie d'un insert métallique disposé à la coulée comportant une collerette circulaire rabattue, qui, après usinage des portées des sièges de soupapes, constitue deux arcs distincts joignant ces portées, caractérisée en ce que le corps 2 de l'insert 1, disposé dans la zone chaude de la culasse, est un cylindre de section elliptique se raccordant à la collerette circulaire 3 de manière progressive.

2. Culasse selon la revendication 1, caractérisée en ce que la zone fonctionnelle Z du corps elliptique de l'insert est située au voisinage du petit axe de l'ellipse, l'insert étant disposé à la coulée de telle sorte que le grand axe de l'ellipse soit aligné avec la droite joignant les centres des portées des sièges de soupapes 6, 7 entre lesquels l'insert doit établir une double jonction.

3. Culasse selon les revendications 1 ou 2, caractérisée en ce que le rayon de raccordement R du corps elliptique 2 et de la collerette circulaire 3 est constant sur tout le pourtour de cette dernière.

4. Culasse selon l'une quelconque des revendications précédentes, caractérisée en ce que l'angle de pliage du bord tombé constituant la collerette est supérieur à 90°.

5. Culasse selon la revendication 4 caractérisé en ce que les angles du bord de la collerette sont abattus.

## Patentansprüche

1. Zylinderkopf eines Verbrennungsmotors mit eingegossenem Metalleinsatz, bestehend aus einem kreisförmigen, umgeschlagenen Bund, der nach der Bearbeitung der Flächen der Ventilsitze zwei getrennte Bögen bildet, die diese Flächen miteinander verbinden,
dadurch gekennzeichnet, daß der im heißen Bereich des Zylinderkopfs angeordnete Körper (2) des Einsatzes (1) ein Zylinder mit ellyptischem Querschnitt ist, der sich in seinem Verlauf an den kreisförmigen Bund (3) anschließt.

2. Zylinderkopf nach Anspruch 1,
dadurch gekennzeichnet, daß sich der Funktionsbereich (Z) des ellyptischen Körpers des Einsatzes in der Nähe der kleinen Achse der Ellypse befindet, wobei der Einsatz dergestalt eingegossen wird, daß die große Achse der Ellypse auf der Geraden ausgerichtet ist, die die Mittelpunkte der Flächen der Ventilsitze 6, 7 miteinander verbindet, zwischen denen der Einsatz eine doppelte Verbindung herstellen soll.

3. Zylinderkopf nach Anspruch 1 oder 2,
dadurch gekennzeichnet, daß der Verbindungsradius (R) von ellyptischem Körper (2) und kreisförmigem Bund (3) über die gesamte Umfangslinie des letzteren gleichbleibend ist.

4. Zylinderkopf nach einem der vorhergehenden Ansprüche, dadurch gekennzeichnet, daß der Umbiegewinkel des abfallenden Randes, der den Bund bildet, größer als 90° ist.

5. Zylinderkopf nach Anspruch 4,
dadurch gekennzeichnet, daß die Kanten des Bundrandes abgerundet werden.

## Claims

1. A cylinder head for an internal combustion engine provided with a metal insert disposed during casting, comprising a flanged circular collar which, after machining of the mating surfaces of the valve seats, constitutes two distinct arcs joining these mating surfaces, characterised in that the body 2 of the insert 1, disposed in the hot zone of the cylinder head, is a cylinder with an elliptical section connecting progressively to the circular collar 3.

2. A cylinder head according to Claim 1, characterised in that the functional zone Z of the elliptical body of the insert is located in the vicinity of the minor axis of the ellipse, the insert being disposed during casting such that the major axis of the ellipse is aligned with the straight line joining the centres of the mating surfaces of the valve seats 6, 7 between which the insert has to establish a double junction.

3. A cylinder head according to Claims 1 or 2, characterised in that the radius R of connection between the elliptical body 2 and the circular collar 3 is constant over the whole periphery of the latter.

4. A cylinder head according to any one of the preceding claims, characterised in that the bending angle of the turned-up edge constituting the collar is greater than 90°.

5. A cylinder head according to Claim 4, characterised in that the angles of the edge of the collar are rounded.
